# EUROPÄISCHE PATENTSCHRIFT

(11) **EP 3 221 066 B1**
(45) Veröffentlichungstag und Bekanntmachung des Hinweises auf die Patenterteilung: **21.07.2021**
(21) Anmeldenummer: 15805405.6
(22) Anmeldetag: 18.11.2015
(51) Int. Cl.: B21D 5/08, B21D 5/06

(54) **VORRICHTUNG UND VERFAHREN ZUR HERSTELLUNG VON PROFILEN**
DEVICE AND METHOD FOR PRODUCING PROFILES
DISPOSITIF ET PROCÉDÉ DE FABRICATION DE PROFILÉS

(30) Priorität: 18.11.2014 DE 102014116890
(43) Veröffentlichungstag der Anmeldung: 27.09.2017
(73) Patentinhaber: data M Sheet Metal Solutions GmbH, 83626 Valley/Oberlaindern (DE)
(72) Erfinder: SEDLMAIER, Albert, 83714 Miesbach (DE); POKS, Bernard, 85354 Freising (DE)
(74) Vertreter: Farago-Schauer, Peter Andreas
(86) Internationale Anmeldenummer: PCT/EP2015/077025
(87) Internationale Veröffentlichungsnummer: WO 2016/079210

(56) Entgegenhaltungen:
- EP-A1- 1 875 973
- DE-B3-102007 059 439
- JP-A- S5 973 120
- US-A- 5 237 846

## Beschreibung

Die Erfindung betrifft eine Vorrichtung und ein Verfahren zur Herstellung eines Profils aus einem Halbzeug aus Blech. Eine Vorrichtung gemäss dem Oberbegriff des Anspruchs 1 ist z.B. aus der EP 1 875 973 A1 bekannt.

Eine derartige Vorrichtung und ein derartiges Verfahren zur Herstellung eines U-Profils mit konstanter Höhe und veränderlicher Breite sind aus der JP 61086031 A bekannt. Die Vorrichtung enthält eine das gewünschte Breitenprofil vorgebende untere Formleiste zum vollflächigen ebenen Abstützen des Bodens des gewünschten U-Profils sowie zwei in der Horizontalrichtung verfahrbare Kegelrollen zum Umbiegen der von der Formleiste vorstehenden Profilteile, d. h. der späteren Schenkel, durch Walzprofilieren, wobei die Formleiste zusammen mit dem darauf aufliegenden Halbzeug auf einem Schlitten zwischen den Rollen durchgezogen wird. Nach Austausch der Rollen gegen spitzkegeligere Rollen wird dieser Vorgang wiederholt. Die Kegelrollen sind so angeordnet, dass sie das Halbzeug auch von oben gegen die Formleiste drücken, so dass dieses nur in Horizontalrichtung fixiert werden muss, nämlich mittels zweier Positionierungslöcher.

Die o. g. Technik erlaubt nur die Herstellung von U-Profilen mit veränderlicher Breite und ebenem Boden. Außerdem benötigt man einen Satz von Kegelrollen mit unterschiedlichen Querschnitten, und die Kegelrollen für den ersten Walzprofilierschritt müssen relativ flachkegelig sein, weshalb sie erheblich auf dem Halbzeug reiben und entsprechende Bearbeitungsspuren hinterlassen.

Aus der DE 10 2009 022 829 B3 ist es zwar an sich bekannt, ein Halbzeug zwischen stangenförmigen Klemmelementen mit an das gewünschte Profil angepassten und ggf. auch veränderlichen Querschnitten einzuklemmen, die man dann zusammen mit dem Halbzeug durch ortsfeste Rollen einer Walzprofilieranlage leitet, wobei die Rollen sowohl die Stangen abstützen als auch das Halbzeug formen. Hierbei müssen aber nicht nur die Stangen, sondern auch die Rollen speziell an das herzustellende Profil angepasst sein, und falls mehrere Profilierschritte erforderlich sind, benötigt man für jeden Profilierschritt andere Rollen.

Das Walzprofilieren von U- oder Hut-Profilen mit veränderlicher Höhe ist zwar auch ohne Verwendung von formenden bzw. stützenden Leisten möglich, wie z. B. aus der DE 10 2007 059 439 B3 bekannt, doch benötigt man dafür zusätzlich zu seitlichen Rollengerüsten zum Formen der Profilschenkel eine Anzahl von verstellbaren Rollen zum Formen des Profilbodens.

Der Erfindung liegt die Aufgabe zu Grunde, das Walzprofilieren von auf Leisten abgestützten Profilen dahingehend weiterzuentwickeln, dass mit relativ wenig Aufwand eine relativ große Vielfalt von Profilen hergestellt werden kann.

Diese Aufgabe wird durch eine Vorrichtung und ein Verfahren mit den Merkmalen der unabhängigen Patentansprüche gelöst. Vorteilhafte Weiterbildungen der Erfindung sind in den abhängigen Patentansprüchen angegeben.

Die Erfindung ermöglicht ein Walzprofilieren auf Formleisten, wodurch insbesondere U- oder Hut-Profile hergestellt werden können, aber auch andere Profile, z. B. L-Profile oder Z-Profile.

Die Erfindung ermöglicht die Herstellung von Profilen mit konstanter Höhe und/oder Breite, d. h., mit konstantem Querschnitt.

Die Erfindung ermöglicht auch die Herstellung von Profilen mit veränderlicher Höhe und/oder Breite und insbesondere eines Profils, bei dem mindestens ein erster Schenkel eine nicht überall ebene Form. Für diese Weiterbildung sind die einander zugewandten Oberflächen der beiden Formleisten nicht eben, und die mindestens eine Rolle ist an einer vertikal verfahrbaren Basis drehbar gelagert. Damit können alle Profile hergestellt werden, bei denen mindestens ein Schenkel nicht überall in ein und derselben Ebene verläuft, sondern irgendwelche Krümmungen aufweist.

Im Falle eines U- oder Hut-Profils wird dessen Boden - abweichend vom üblichen Sprachgebrauch, worin nur die Seiten eines U-Profils als Schenkel bezeichnet werden - durch den ersten, gekrümmten Schenkel gebildet, und die Profilseiten und ggf. Abkantungen werden durch je einen ebenen Schenkel gebildet.

Zwar benötigt man für unterschiedliche Profile unterschiedliche Formleisten, doch kann der Aufwand zu deren Herstellung verringert werden, indem man diese modular aufbaut, so dass mit unterschiedlich zusammengestellten Formleistenteilen unterschiedliche Profile herstellbar sind.

Ansonsten ist der Aufwand zur Anpassung der Vorrichtung an unterschiedliche Profile relativ gering. Dies gilt besonders für eine bevorzugte Ausführungsform, in der die untere Formleiste und ggf. auch die obere Formleiste, sofern sie nicht nur an der unteren Formleiste befestigt ist, auf einem Schlitten befestigt ist, der auf einer Plattform entlang einer geraden Bahn horizontal verfahrbar ist, wobei auf mindestens auf einer Seite der Bahn ein Verstellgerüst auf der Plattform befestigt ist, welches jeweils eine Basis mit einer daran gelagerten Rolle enthält.

Das Biegen der Profilseiten erfolgt vorzugsweise in kleinen Schritten, zum Beispiel in Winkelschritten von 5° oder 10°. Für kleinere Stückzahlen kann der Schlitten auf der Plattform hin und her verfahren werden, wobei die Rolle am Ende jedes Durchgangs entsprechend verstellt wird. Für größere Stückzahlen ist es vorteilhaft, wenn auf einer Seite der Bahn oder auf beiden Seiten jeweils eine Reihe von Verstellgerüsten in Abständen auf der Plattform befestigt sind, welche jeweils eine Basis mit einer Rolle enthalten, wobei die Rollen jeweils so eingestellt sind, dass jedes Verstellgerüst eine Umformung um einen Winkelschritt durchführt.

Vorzugsweise ist die oder jede Rolle nicht angetrieben, sondern frei drehbar gelagert, so dass sie mit optimaler Drehgeschwindigkeit auf der entsprechenden Profilseite abrollen kann, und vorzugsweise ist sie auch im Ganzen schwenkbar an ihrer Basis gelagert, und zwar in einer Ebene quer zur Profillängsrichtung, so dass sich die Rolle entweder von selbst an den im aktuellen Profilierschritt herzustellenden Profilwinkel anpassen kann oder dass alternativ die Rollenstellung leicht von Hand passend dazu eingestellt werden kann.

Anders als bei der gattungsbildenden Vorrichtung kann die oder jede Rolle zylindrisch oder relativ spitzkegelig sein, z. B. mit einem Kegelwinkel von weniger als 30°. In diesem Fall kann man mit nur einem Typ von Rollen eine Vielzahl von Profilen herstellen.

Zur Herstellung von Profilen mit veränderlicher Höhe genügt es, wenn die oder jede Basis, an der eine Rolle gelagert ist, vertikal verfahrbar ist.

Zur Herstellung von Profilen mit veränderlicher Höhe und Breite muss die Basis normalerweise auch quer zur Längsrichtung des Profils horizontal verfahrbar sein. Doch können bestimmte Typen von Profilen mit veränderlicher Höhe und Breite, insbesondere solche, bei denen sich lediglich der Schenkelwinkel in Profillängsrichtung ändert, auch mit einer oder mehreren Rollen hergestellt werden, die lediglich vertikal verfahrbar sind.

Die Verstellgerüste können Positioniersysteme mit integriertem Antrieb sein, z. B. so genannte Bipods, Hexapods oder Hexaglides, wie sie in der DE 10 2007 011 849 B4 beschrieben sind. Das Bipod erlaubt eine Bewegung der Basis und damit der Rolle in zwei Freiheitsgraden. Für Profile mit veränderlicher Höhe und konstanter Breite genügt an sich eine Beweglichkeit der Rolle in einem Freiheitsgrad, nämlich vertikal zur Plattform. Ein entsprechendes Positioniersystem kann Monopod genannt werden.

Derartige Verstellgerüste stehen bei vielen existierenden Walzprofilieranlagen schon zur Verfügung, so dass die Erfindung damit mit besonders wenig Aufwand realisiert werden kann.

Die Verstellgerüste können alternativ von einem Typ ohne integrierten Antrieb sein, wenn die Position der oder jeder Basis durch die Formleisten mechanisch zwangsgesteuert wird, während diese mit dem Schlitten über die Plattform bewegt werden. Dazu kann eine der beiden Formleisten eine oder mehrere in Längsrichtung verlaufende, passend zu der gewünschten Profilbiegung gebogene Steuernuten oder Steuerkurven aufweisen, in die jeweils ein Zwangssteuerelement eines Verstellgerüstes eingreift oder daran angreift. In diesem Fall benötigt die Vorrichtung nur ein einzigen Antrieb, nämlich für den Schlitten, welcher somit die ganze Umformleistung einbringt. Ein derartiger Antrieb ist besonders einfach realisierbar, wenn nur höhenveränderliche Profile hergestellt werden, weil in diesem Fall die Verstellrichtung der Rollen und die Schlittenvorschubrichtung senkrecht aufeinander stehen und daher die Kräfte auf eine Steuerkurve an der Formleiste relativ klein sein können.

In jedem Fall sind für die Erfindung nur relativ wenige Antriebe erforderlich, was den Bau von Walzprofilieranlagen erleichtert, mit denen höhenveränderliche U- oder Hut-Profile, wie sie z. B. als Längsträger bei Leicht-LKW Verwendung finden, mit besonders wenig Aufwand hergestellt werden können.

Das Halbzeug kann entweder in einem vorgeformten oder einem ebenen Zustand zwischen die beiden Formleisten gelegt werden, wobei der den ersten Schenkel des gewünschten Profils bildende Teil des Halbzeugs von den Formleisten in seine Endform gebracht wird, während das Halbzeug zwischen den beiden Formleisten eingeklemmt wird.

Die Verwendung von Formleisten als stützende Elemente während des Walzprofilierens hat den weiteren Vorteil, dass die Formleisten auch mit Strukturen versehen werden können, die während des Einklemmen und/oder Walzprofilierens Strukturen am Profil hervorbringen, z. B. Einzüge, Prägungen und Kiemen, die durch reines Walzprofilieren nicht hergestellt werden können, oder man kann mit entsprechenden Strukturen vorgeformte Halbzeuge walzprofilieren, die durch reines Walzprofilieren beschädigt würden.

Die Verwendung von Formleisten hat den weiteren Vorteil, dass dem Halbzeug während des Walzprofilierens mittels der Formleisten Wärme zugeführt oder entzogen werden kann, um eine optimale Umformtemperatur zu erzielen. Zu diesem Zweck können die Formleisten z. B. mit Kühlmittelkanälen oder elektrischen Heizelementen versehen sein.

Es folgt eine Beschreibung von Ausführungsbeispielen anhand der Zeichnungen. Darin zeigen:
- Fig. 1: ein U-Profil mit veränderlicher Tiefe;
- Fig. 2: ein anderes U-Profil mit veränderlicher Tiefe;
- Fig. 3: ein Hut-Profil mit veränderlicher Tiefe;
- Fig. 4: ein U-Profil mit veränderlicher Tiefe und Breite;
- Fig. 5: eine obere und eine untere Formleiste, zwischen denen ein Halbzeug aus Blech eingeklemmt ist;
- Fig. 6: eine Vorrichtung zur Herstellung eines Profils mit veränderlicher Höhe mit Formleisten und einem Monopod;
- Fig. 7: eine Vorrichtung zur Herstellung eines Profils mit veränderlicher Höhe mit Formleisten und vier Monopods;
- Fig. 8: eine Vorrichtung zur Herstellung eines Profils mit veränderlicher Höhe mit Formleisten und vier Bipods;
- Fig. 9: eine Formleiste für ein U-Profil mit veränderlichen Biegeradien; und
- Fig. 10: eine Vorrichtung zur Herstellung eines Profils mit veränderlicher Höhe mit Formleisten und zwei Hexapods oder Hexaglides.

Die nachfolgend beschriebene Vorrichtung eignet sich insbesondere zur Herstellung von U-Profilen mit veränderlicher Tiefe, wie sie in Figuren 1 bis 4 exemplarisch gezeigt sind, insbesondere von U- oder Hut-Profilen mit veränderlicher Tiefe und konstanter Breite, wie sie in Figuren 1 bis 3 exemplarisch gezeigt sind. Im Falle von Hut-Profilen können die entsprechenden Abkantungen entweder an einem Halbzeug ausgebildet werden, bevor dieses mit der beschriebenen Vorrichtung bearbeitet wird, oder in einem Nachbearbeitungsschritt nach Ausbildung eines U-Profils.

Mit Verstellgerüsten, die eine Rollenverstellung in mehr als zwei Dimensionen ermöglichen, können auch entsprechende Profile mit veränderlicher Tiefe und Breite hergestellt werden, wie in Fig. 4 exemplarisch gezeigt

Die nachfolgend beschriebene Vorrichtung eignet sich auch zur Herstellung von L-oder Z-Profilen mit veränderlicher Tiefe und ggf. auch veränderlicher Breite. Exemplarische L-oder Z-Profile erkennt man, wenn man sich bei den Profilen von Figuren 1 bis 4 jeweils einen der beiden vertikalen Schenkel wegdenkt.

Unter Verwendung von gleichen oder ähnlichen Bezugszeichen für gleiche oder ähnliche Teile besitzen die gezeigten U- oder Hut-Profile jeweils einen Boden 1 bzw. 1', der über seine Länge nicht überall eben ist, zwei in der Profilquerschnittsebene dazu senkrechte Schenkel 2 und 3, 2' und 3' bzw. 2" und 3", sowie ggf. Abkantungen 4 und 5.

Zur Herstellung des in Fig. 1 gezeigten U-Profils mit veränderlicher Tiefe und Breite sind zwei langgestreckte Formleisten 6 und 7 vorgesehen, welche in Fig. 5 links oben in einer Seitenansicht, darunter in einer vertikalen Draufsicht, rechts daneben in einer Stirnansicht und rechts unten in einer Perspektivansicht dargestellt sind. Die untere Formleiste 6 ist auf ihrer Oberseite ebenso geformt wie die Innenseite des Bodens 1 und ist ein wenig länger, und die obere Formleiste 6 ist auf ihrer Unterseite ebenso geformt wie die Außenseite des Bodens 1 und ist ein wenig länger. Somit sind die einander zugewandten Oberflächen der beiden Formleisten 6 und 7 zueinander komplementär, abgesehen davon, dass die obere Formleiste 6 geringfügig schmaler als die untere Formleiste 7 ist, um den später beschriebenen Rollen mehr Bewegungsspielraum während des Walzprofilierens zur Verfügung zu stellen.

Die Formleisten 6 und/oder 7 sollten aus einem verschleißfesten, gehärteten und oberflächenbehandelten Material bestehen, welches nicht in jedem Fall Stahl sein muss. Insbesondere können die Formleisten 6 und/oder 7 aus mehreren Teilen zusammengesetzt sein, die auch aus verschiedenen Materialien bestehen können. So können die Formleisten 6 und/oder 7 z. B. horizontal geteilt sein, nämlich in einen tragenden Grundkörper aus einem leicht zu bearbeitenden Material wie Aluminium und einer darauf aufgesetzten gehärteten Stahlleiste.

Ein Halbzeug 8 aus Blech wird zwischen die beiden Formleisten 6 und 7 gelegt und mit nicht gezeigten Mitteln dazwischen eingeklemmt, so dass diejenigen Abschnitte des Halbzeugs 8, die zu den Schenkeln 2, 3 gebogen werden sollen, seitlich davon hervorstehen. Das Halbzeug 8 kann entweder entsprechend den Konturen der Formleisten 6, 7 und des späteren Bodens 1 vorgebogen sein, oder es wird durch das Einklemmen in die entsprechende Form gebracht. In diesem Zustand sind auch die seitlich über die Formleisten 6, 7 hinaus vorstehenden Abschnitte des Halbzeugs 8 über ihre Länge nicht überall eben, obwohl sie später eben sein werden.

Die Klemmung kann z. B. mechanisch, pneumatisch, magnetisch, durch Formschluss, durch Verschraubung oder durch Klebung erzeugt werden.

Wie in Fig. 5 links unten in einem vergrößerten Ausschnitt gezeigt, kann die untere Formleiste 6 Biegekanten 9 mit einem definierten Biegeradius haben, und die Biegekanten 9 können seitlich etwas hervorstehen, um ein Überbiegen zu ermöglichen. Auch an anderen Stellen als den Biegekanten 9 kann die Formleiste 6 eine geringfügig andere Form haben als sie das fertige Profil annehmen soll. Zum Beispiel können die Seitenflächen der Formleiste 6 im Bereich der gebogenen Abschnitte des Bodens 1 des Profils ein wenig vom Sollquerschnitt des Profils abweichen, um unerwünschten Verformungen der fertigen Profile in diesen Bereichen entgegenzuwirken.

Fig. 6 zeigt eine Vorrichtung zur Herstellung von Profilen mit veränderlicher Höhe und konstanter Breite, und zwar links oben als Seitenansicht, rechts oben als Stirnansicht, links unten als Draufsicht und rechts unten perspektivisch.

In dieser Vorrichtung ist die untere Formleiste 6, an der die obere Formleiste 7 befestigt ist, während das Halbzeug 8 dazwischen eingeklemmt ist, auf einem Schlitten 10 befestigt, der mittels eines nicht gezeigten Antriebs auf einer horizontalen Plattform 11 horizontal verfahrbar ist, die Führungen 12 aufweist, welche eine gerade Bahn 13 vorgeben, entlang der sich der Schlitten 10 bewegen kann.

In Fig. 6 ist auf einer Seite der Bahn 13 ein Verstellgerüst 14 auf der Plattform 11 befestigt. Das Verstellgerüst 14 ist ein Positioniersystem mit integriertem Antrieb und enthält eine vertikal verfahrbare Basis 15, wie man am Besten in der zentralen Ausschnittsvergrößerung in Fig. 6 erkennt. Die Basis 15 trägt einen halbrunden Bügel 16, zwischen dessen Enden eine zylindrische Rolle 17 mit relativ kleinem Durchmesser frei drehbar gelagert ist.

Der Bügel 16 ist derart in Bezug auf die Basis schwenkbar, dass die Achse der Rolle 17 in einer Ebene senkrecht zu der Bahn 13 verstellbar ist. In den Ausführungsbeispielen ist vorgesehen, dass ein derartiges Schwenken der Rolle 17 entweder von Hand möglich ist oder während die Rolle 17 auf dem Blech abrollt und ihre Winkelstellung von selbst daran anpasst. Falls erforderlich, kann aber auch ein eigener Antrieb zum Schwenken der Rolle 17 in einer Ebene senkrecht zu der Bahn 13 vorgesehen sein.

In einem ersten Profilierschritt befindet sich die Rolle 17 in der dargestellten Position, in der sie sich ungefähr auf der Höhe des Halbzeugs 8 befindet und nur wenig gegen die Ebene der Plattform 11 geneigt ist. In dieser Position wird der Schlitten 10 entlang der Bahn 13 über seine ganze Länge entlang des Verstellgerüstes 14 verfahren, wobei die Rolle 17 den zu der Rolle 17 hin vorstehenden Abschnitt des Halbzeugs 8 z. B. um 5° oder 10° nach unten biegt, während sie frei darauf abrollt. Dabei wird das formleistenseitige Ende der Rolle 17 immer nahe an der Biegestelle gehalten. Dazu wird die Rolle 17 mittels des Verstellgerüstes 14 in Vertikalrichtung verfahren, während sie von den gebogenen Abschnitten der Formleisten 6 und 7 passiert wird.

Nach einem Durchgang, wenn sich der Schlitten 10 von einem Ende zum anderen Ende der Plattform 11 bewegt hat, wird die Basis 15 und damit die Rolle 17 vom Verstellgerüst 14 ein kleines Stück nach unten verstellt, und die oben beschriebene Prozedur wird in der Gegenrichtung durchgeführt.

Dies alles wird so lange wiederholt, bis der eine Schenkel 2 des in Fig. 1 gezeigten Profils fertig gerollt ist. In jedem Durchgang stellt sich die Rolle 17 von selbst auf den jeweils nötigen Winkel ein, weil sich ihr formleistenseitiges Ende immer nahe an der Biegestelle befindet, oder der Rollenwinkel wird jedes Mal von Hand passend verstellt und fixiert.

Anschließend können die Formleisten 6, 7 zusammen mit dem dazwischen eingeklemmten Halbzeug 8 auf dem Schlitten 10 umgedreht werden, oder es wird der ganze Schlitten 10 umgedreht, um auf dieselbe Weise wie oben beschrieben den anderen Schenkel 3 des Profils walzzuprofilieren. Alternativ kann auf der dem Verstellgerüst 14 gegenüberliegenden Seite der Bahn 13 ein weiteres Verstellgerüst von derselben Art wie das Verstellgerüst 14 auf der Plattform 11 befestigt sein, um die beiden Schenkel 2, 3 gleichzeitig walzzuprofilieren.

Die vorstehend beschriebenen weiteren Walzprofilierschritte für den Schenkel 3 oder zwei Verstellgerüste 14 sind natürlich nicht nötig, wenn ein L-Profil hergestellt wird, dessen Schenkel durch den Boden 1 und den einen Schenkel 2 des in Fig. 1 gezeigten Profils gebildet werden.

Statt durch Hin- und Herbewegen des Schlittens 10 auf der Plattform 11 mit sukzessiver Verstellung kann mit weniger Durchgängen oder mit nur einem Durchgang walzprofiliert werden, wenn mehrere gleiche Verstellgerüste 14, 14', 14" und 14''' hintereinander entlang der Bahn 13 auf der Plattform 11 befestigt sind, wie in Fig. 7 gezeigt, die ansonsten der Fig. 6 entspricht. Das heißt, Fig. 7 zeigt ebenfalls eine Vorrichtung zur Herstellung von Profilen mit veränderlicher Höhe und konstanter Breite links oben als Seitenansicht, rechts oben als Stirnansicht, links unten als Draufsicht und rechts unten perspektivisch, mit einer vergrößerten Ansicht eines der Verstellgerüste in der Mitte.

Eine ebensolche Vorrichtung ist auf ebensolche Weise in Fig. 8 gezeigt, mit den einzigen Unterschieden, dass die vier Verstellgerüste 24, 24', 24" und 24''' keine Monopods sind wie die Verstellgerüste 14, 14', 14" und 14''' in Fig. 7, sondern Bipods, wie sie in der DE 10 2007 011 849 B4 beschrieben sind, und dass die Rolle nicht zylindrisch, sondern eine Kegelrolle 27 mit einem relativ kleinem Kegelwinkel von z. B. 20° ist. Das Bipod erlaubt eine Bewegung der Basis, die hier eine runde Scheibe 25 ist, sowohl vertikal als auch im ihre Mittelachse. Dies ermöglicht es, die Kegelrolle 27 stets so zu positionieren, dass unerwünschte Verformungen möglichst vermieden werden, welche besonders in den gebogenen Profilabschnitten auftreten können, und die leicht kegelige Form der Kegelrolle 27 trägt ebenfalls dazu bei.

Um mit der vorstehend beschriebenen Vorrichtung auch Profile veränderlicher Höhe und Breite herstellen zu können, muss die Rolle 17 bzw. 27 nicht nur vertikal zur Plattform 11, sondern auch quer zu der Profillängsrichtung bzw. der Bahn 13 verfahrbar sein. Dies kann zum Beispiel dadurch erreicht werden, dass die Rolle 17 bzw. 27 an einem Monopod oder Bipod montiert ist, der an der Basis eines senkrecht dazu angeordneten Monopods oder Bipods montiert ist, welcher auf der Plattform 11 befestigt ist. Alternativ kann man ein oder mehrere Verstellgerüste mit mehr als zwei Freiheitsgraden verwenden, wie sie in Figuren 2c und 2d der DE 10 2007 011 849 B4 schematisch gezeigt sind.

Fig. 9 zeigt eine Formleiste 30 für ein U-Profil mit über seine Länge veränderlichen Biegeradien 31 und 32, welches ebenfalls ein Profil mit nicht überall ebenen Schenkeln darstellt. Die Formleiste 30 kann z. B. an Stelle der unteren Formleiste 6 in der Vorrichtung von Fig. 6 verwendet werden. Die obere Formleiste kann auch in diesem Fall komplementär zu der unteren Formleiste 30 sein. Im Falle von relativ kleinen veränderlichen Biegeradien 31 und 32 wie in Fig. 9 kann die obere Formleiste möglicherweise aber auch einfach eben sein.

Fig. 10 zeigt zwei Perspektivansichten einer weiteren Vorrichtung zur Herstellung von Profilen mit veränderlicher Höhe und konstanter Breite, die sich von den vorhergehenden Ausführungsbeispielen dadurch unterscheidet, das links und rechts von dem Schlitten 10, der dem vorher beschriebenen Schlitten 10 gleicht und sich auf einer Plattform 41 befindet, die der vorher beschriebenen Plattform 11 ähnlich ist, jeweils ein Verstellgerüst 44 in Form eines Hexapod oder Hexaglide angeordnet ist.

An dem Verstellgerüst 44 ist jeweils eine Rolle 47 gelagert, und jede Rolle 47 kann mittels ihres Verstellgerüstes 44 in allen drei Raumrichtungen und Raumwinkeln verlagert werden. Daher müssen die Rollen 47 nicht schwenkbar an ihren Verstellgerüsten 44 angebracht sein, wie es in den vorhergehenden Ausführungsbeispielen der Fall ist

Die beiden Verstellgerüste 44 werden jeweils von einer Hilfsplattform 48 getragen, die sich entlang einer der beiden Längskanten der Plattform 41 erstreckt. Jede Hilfsplattform 48 besitzt eine Oberfläche, auf der eines der Verstellgerüste 44 befestigt ist, und diese Oberfläche verläuft schräg zu dem Oberflächenabschnitt der Plattform 41, auf dem sich der Schlitten 10 befindet, nämlich in einem Winkel von ungefähr 45° in Bezug auf die Ebene der Hilfsplattform 48 schräg nach außen und nach oben. Eine derartige Abstützung der Verstellgerüste 44 schrägt zur Oberfläche der Plattform 41 ist darin besonders vorteilhaft, dass einerseits die Rollen 47 leicht in alle Richtungen und Winkel gebracht werden können, die zur Bearbeitung des Halbzeugs 8 nötig sind, und dass anderseits die Verstellgerüste 44 aus allen Richtungen gut zugänglich sind, z. B. für Rollenwechsel und Wartung.

Die in Fig. 10 gezeigte Vorrichtung arbeitet ähnlich wie die Vorrichtungen der vorher beschriebenen Ausführungsbeispiele. Während eines Durchgangs des Schlittens 10 bleiben die Rollen 47 winkelfest und werden nur dort, wo sich die Profilhöhe ändert, senkrecht zur Plattform 42 verfahren, und für den nächsten Durchgang werden die Rollen 47 mittels der Verstellgerüste 44 ein wenig verschwenkt. Zum Beispiel kann die in Fig. 10 hintere Rolle aus der in der Skizze rechts oben gezeigten Position in die in der Skizze links unten gezeigte Position geschwenkt werden.

Ein weiterer Vorteil der in Fig. 10 gezeigten Vorrichtung ist, dass wegen der Beweglichkeit der Verstellgerüste 44 in allen drei Raumrichtungen und Raumwinkeln leicht auch Profile mit veränderlicher Breite hergestellt werden können. Es müssen nur die von dem Schlitten 10 getragenen Formleisten entsprechend gestaltet werden.

Der Fachmann erkennt, dass man mit den beschriebenen Vorrichtungen nicht nur Profile mit veränderlicher Höhe und/oder Breite herstellen kann, sondern auch solche mit konstanter Höhe und Breite, d. h., mit einem über ihre Länge konstanten Querschnitt. In diesem Fall verwendet man ebene Formleisten zu Einklemmen des Profils, und die mindestens eine Rolle wird während eines Durchgangs nicht vertikal verfahren, sondern bleibt ortsfest.

Zur Massenherstellung von Profilen mit konstantem Querschnitt verwendet man zwar normalerweise andere Verfahren, doch ist es ein zusätzlicher Vorteil, dass man auf diese Weise schnell auch Profile mit konstantem Querschnitt herstellen kann, wenn man solche benötigt.

Ein weiterer Vorteil der Erfindung, der sowohl für Profile mit konstantem Querschnitt als auch für Profile mit veränderlichem Querschnitt besteht, ist, dass das Verfahren sehr wenig Bearbeitungsspuren auf dem Blech hinterlässt, so dass man Profile mit besonders hoher Oberflächengüte erhält.

## Patentansprüche

1. Vorrichtung zur Herstellung eines Profils aus einem Halbzeug (8) aus Blech, nämlich eines vorbestimmten Profils mit einer veränderlichen Höhe und/oder Breite und mit mindestens zwei in seiner Längsrichtung verlaufenden und in seiner Querschnittsebene zueinander winkligen Schenkeln (1, 1'; 2, 2', 2"; 3, 3', 3"), wobei ein erster Schenkel (1, 1') davon eine teilweise unebene Form hat,
wobei die Vorrichtung eine das vorbestimmte Profil vorgebende untere Formleiste (6) zum vollflächigen Abstützen eines der Schenkel (1, 1') und
eine obere Formleiste (7) aufweist, die dafür eingerichtet ist, einen den ersten Schenkel (1, 1') des vorbestimmten Profils bildenden Teil des Halbzeugs (8) fest zwischen sich und der unteren Formleiste (6) einzuklemmen, wobei die einander zugewandten Oberflächen der beiden Formleisten (6, 7) uneben und zueinander komplementär sind und dieselbe Form wie der erste Schenkel (1, 1') des vorbestimmten Profils haben, und die Vorrichtung mindestens eine Rolle (17, 27) zum Walzprofilieren des von der unteren Formleiste (6) abgestützten Halbzeugs (8) zu dem vorbestimmten Profil aufweist,
**dadurch gekennzeichnet, dass**
mindestens die untere Formleiste (6) auf einem Schlitten (10) befestigt ist, der auf einer Plattform (11) entlang einer geraden Bahn (13) horizontal verfahrbar ist, und
ein Verstellgerüst (14, 24) an mindestens einer Seite der Bahn (13) auf der Plattform (11) befestigt ist, und das Verstellgerüst (14) eine Basis (15, 25) enthält, die vertikal verfahrbar ist und an der die mindestens eine Rolle (17, 27) drehbar gelagert ist.

2. Vorrichtung nach Anspruch 1, **dadurch gekennzeichnet, dass** auf mindestens einer Seite der Bahn (13) oder auf beiden Seiten der Bahn (13) eine Reihe von Verstellgerüsten (14, 14', 14", 14'''; 24, 24', 24", 24''') in Abständen auf der Plattform (11) befestigt sind, welche jeweils eine vertikal verfahrbare Basis (15, 25) enthalten, an der eine Rolle (17, 27) gelagert ist.

3. Vorrichtung nach Anspruch 1 oder 2, **dadurch gekennzeichnet, dass** die mindestens eine Rolle (17, 27) frei drehbar an ihrer Basis (15, 25) gelagert ist.

4. Vorrichtung nach einem oder mehreren der vorhergehenden Ansprüche 1 bis 3, **dadurch gekennzeichnet, dass** die mindestens eine Rolle (17, 27) im Ganzen schwenkbar an ihrer Basis (15, 25) gelagert ist.

5. Vorrichtung nach einem oder mehreren der vorhergehenden Ansprüche 1 bis 4, **dadurch gekennzeichnet, dass** die mindestens eine Rolle (17, 27) oder jede Rolle (17, 27) entweder zylindrisch oder relativ spitzkegelig ist.

6. Vorrichtung nach einem oder mehreren der vorhergehenden Ansprüche 1 bis 5, **dadurch gekennzeichnet, dass** die oder jede Basis (15, 25) auch horizontal quer zu der Längsrichtung des Profils verfahrbar ist.

7. Vorrichtung nach einem oder mehreren der vorangehenden Ansprüche 1 bis 6, **gekennzeichnet durch** eine mechanische Zwangssteuerung der Position der oder jeder Basis (15, 25) durch die Formleisten (6, 7) während deren Bewegung auf dem Schlitten (10) über die Plattform (11).

8. Vorrichtung nach Anspruch 1, **dadurch gekennzeichnet, dass** sie eine horizontale Plattform (41) enthält, von der die Formleisten (6, 7) getragen werden, und dass die Basis, an der die mindestens eine Rolle (47) gelagert ist, Teil eines Verstellgerüstes (44) ist, das von einer Hilfsplattform (48) getragen wird, wobei eine ebene Oberfläche, auf der das Verstellgerüst (44) an der Hilfsplattform (48) befestigt ist, in einem schiefen Winkel an eine ebene Oberfläche der horizontalen Plattform (41) angrenzt.

9. Verfahren zur Herstellung eines Profils aus einem Halbzeug (8) aus Blech, nämlich eines vorbestimmten Profils mit einer veränderlichen Höhe und/oder Breite und mit mindestens zwei in seiner Längsrichtung verlaufenden und in seiner Querschnittsebene zueinander winkligen Schenkeln (1, 1'; 2, 2', 2"; 3, 3', 3"), wobei davon ein erster Schenkel (1, 1') eine teilweise unebene Form hat,
die folgenden Schritte umfassend:
- Bereitstellen einer unteren Formleiste (6), die eine Form aufweist, um den ersten Schenkel (1, 1') auf seiner gesamten Länge und Breite mit einem vorbestimmten Profil darauf abzustützen, und Abstützen des ersten Schenkels (1, 1') auf der unteren Formleiste (6) zu einem Walzprofilieren durch mindestens eine Rolle (17, 27);
- Bereitstellen einer oberen Formleiste (7), wobei einander zugewandte Oberflächen der unteren (6) und der oberen Formleiste (7) uneben und zueinander komplementär sind und dieselbe Form wie der erste Schenkel (1, 1') des vorbestimmten Profils haben;
- Befestigen der unteren Formleiste (6) auf einem Schlitten (10), der auf einer Plattform (11) entlang einer geraden Bahn (13) horizontal verfahrbar ist;
- Anordnen und Befestigen eines Verstellgerüsts (14, 24) auf der Plattform (11) an mindestens einer Seite der Bahn (13), wobei das Verstellgerüst (14) eine Basis (15, 25) enthält, an der die mindestens eine Rolle (17, 27) drehbar gelagert ist, und die Basis (15,25) vertikal verfahrbar ist;
- Einklemmen eines Teils des Halbzeugs (8), der den ersten Schenkel (1, 1') mit dem vorbestimmten Profil bildet, zwischen der unteren Formleiste (6) und der oberen Formleiste (7);
- Walzprofilieren des Halbzeugs (8) auf der unteren (6) und der oberen Formleiste (7) zu dem vorbestimmten Profil durch die mindestens eine Rolle (17, 27);
- wobei die mindestens eine Rolle (17, 27) entsprechend der vorbestimmten Form des ersten Schenkels (1, 1') vertikal verfahren wird.

10. Verfahren nach Anspruch 9, **dadurch gekennzeichnet, dass** ein U- oder Hut-Profil hergestellt wird, dessen Boden durch den ersten Schenkel (1, 1') gebildet wird.

11. Verfahren nach einem oder mehreren der vorangehenden Ansprüche 9 - 10, **dadurch gekennzeichnet, dass** ein Profil mit veränderlicher Höhe und konstanter Breite hergestellt wird.

12. Verfahren nach einem oder mehreren der vorangehenden Ansprüche 9 bis 11, **dadurch gekennzeichnet, dass** das Halbzeug (8) in einem ebenen Zustand zwischen die beiden Formleisten (6, 7) gebracht und dass der erste Schenkel (1, 1') des vorbestimmten Profils geformt wird, während das Halbzeug (8) zwischen den beiden Formleisten (6, 7) eingeklemmt wird.

13. Verfahren nach einem oder mehreren der vorangehenden Ansprüche 9 bis 12, **dadurch gekennzeichnet, dass** das Halbzeug (8) in einem Zustand zwischen die beiden Formleisten (6, 7) gebracht wird, in dem es derart vorgeformt ist, dass der den ersten Schenkel (1, 1') des vorbestimmten Profils bildende Teil des Halbzeugs (8) im Wesentlichen schon die gewünschte nicht überall ebene Form hat.

## Claims

1. Device for producing a profile from a half-finished product (8) made of sheet metal, namely a predefined profile having a variable height and/or width and having at least two legs (1, 1'; 2, 2', 2"; 3, 3', 3") extending in its longitudinal direction and angled with respect to each other on its cross-sectional plane, with a first leg (1, 1') thereof having a partly uneven shape,
the device having a molded plank (6) defining the predefined profile for supporting one of the legs (1, 1') over its entire surface and
an upper molded plank (7) adapted to firmly clamp a portion of the half-finished product (8), which forms the first leg (1, 1') of the predefined profile, between itself and the lower molded plank (6); the mutually facing surfaces of the two molded planks (6, 7) being uneven und mutually complementary and having the same shape as the first leg (1, 1') of the predefined profile, and the device having at least one roller (17, 27) for rollforming the half-finished product (8) supported by the lower molded plank (6) to form the predefined profile;
**characterized in that**
at least the lower molded plank (6) is mounted on a carriage (10) which is horizontally movable on a platform (11) along a straight path (13) and
an adjustment stand (14, 24) is mounted on the platform (11) on at least one side of the path (13) and the adjustment stand (14) contains a base (15, 25) which is vertically movable and to which the at least one roller (17, 27) is rotatably mounted.

2. Device according to Claim 1, **characterized in that** on at least one side of the path (13) or on both sides of the path (13), a number of adjustment stands (14, 14', 14", 14'''; 24, 24', 24", 24''') are mounted mutually spaced on the platform (11) each of which contains a vertically movable base (15, 25) on which a roller (17, 27) is mounted.

3. Device according to Claim 1 or 2, **characterized in that** the at least one roller (17, 27) is mounted to its base (15, 25) so that it can rotate freely.

4. Device according to one or more of the above Claims 1 through 3, **characterized in that** the at least one roller (17, 27) is mounted to its base (15, 25) so that it can be swiveled as a whole.

5. Device according to one or more of the above Claims 1 through 4, **characterized in that** the at least one roller (17, 27) or each roller (17, 27) is either cylindrical or has the shape of a relatively pointed cone.

6. Device according to one or more of the above Claims 1 through 5, **characterized in that** the or each base (15, 25) is also movable horizontally transversely to the longitudinal direction of the profile.

7. Device according to one or more of the above Claims 1 through 6, **characterized by** a mechanical forced control of the position of the or of each base (15, 25) by the molded planks (6, 7) during their movement on the carriage (10) via the platform (11).

8. Device according to Claim 1, **characterized in that** it contains a horizontal platform (41) by which the molded planks (6, 7) are supported, and **in that** the base on which the at least one roller (47) is mounted is part of an adjustment stand (44) supported by an auxiliary platform (48); a planar surface on which the adjustment stand (44) is mounted on the auxiliary platform (48) bordering in a slanted angle on a planar surface of the horizontal platform (41).

9. Method of manufacturing a profile from a half-finished product (8) made of sheet metal, namely a predefined profile having a variable height and/or width and having at least two legs (1, 1'; 2, 2', 2"; 3, 3', 3") extending in its longitudinal direction and angled with respect to each other on its cross-sectional plane, with a first leg (1, 1') thereof having a partly uneven shape,
comprising the following steps:
- providing a lower molded plank (6) which has a shape for supporting the first leg (1, 1') with a predefined profile thereon over its entire length and width, and supporting the first leg (1, 1') on the lower molded plank (6) for rollforming by at least one roller (17, 27);
- providing an upper molded plank (7), mutually facing surfaces of the lower (6) and the upper molded plank (7) being uneven und mutually complementary and having the same shape as the first leg (1, 1') of the predefined profile;
- mounting the lower molded plank (6) on a carriage (10) which is horizontally movable on a platform (11) along a straight path (13);
- arranging and mounting an adjustment stand (14, 24) on the platform (11) on at least one side of the path (13), the adjustment stand (14) containing a base (15, 25) on which the at least one roller (17, 27) is rotatably mounted, and the base (15, 25) being vertically movable;
- clamping a portion of the half-finished product (8), which forms the first leg (1, 1') with the predefined profile, between the lower molded plank (6) and the upper molded plank (7);
- rollforming the half-finished product (8) on the lower (6) and on the upper molded plank (7) to form the predefined profile by means of the at least one roller (17, 27);
- the at least one roller (17, 27) being moved vertically according to the predefined shape of the first leg (1, 1').

10. Method according to Claim 9, **characterized in that** a U- or a hat-shaped profile is produced the bottom of which is formed by the first leg (1, 1').

11. Method according to one or more of the above Claims 9-10, **characterized in that** a profile with variable height and constant width is produced.

12. Method according to one or more of the above Claims 9 through 11, **characterized in that** the half-finished profile (8) is brought between the two molded planks (6, 7) in an even state and **in that** the first leg (1, 1') of the predefined profile is formed while the half-finished profile (8) is clamped between the two molded planks (6, 7) .

13. Method according to one or more of the above Claims 9 through 12, **characterized in that** the half-finished product (8) is brought between the two molded planks (6, 7) in a state in which it is premolded such that the portion of the half-finished product (8) which forms the first leg (1, 1') of the predefined profile substantially already has the desired shape which is not even throughout.

## Revendications

1. Dispositif de réalisation d'un profil à partir d'un produit semi-fini (8) en tôle, notamment d'un profil prédéterminé avec une hauteur et/ou une largeur modifiable et avec au moins deux branches passant dans sa direction longitudinale et angulaires l'une par rapport à l'autre dans son plan transversal (1, 1'; 2, 2', 2''; 3, 3', 3''), sachant qu'une première branche (1, 1') a de ce fait une forme partiellement inégale, sachant que le dispositif comporte une moulure inférieure (6) définissant le profil prédéterminé pour l'appui sur toute la surface d'une des branches (1, 1') et
une moulure supérieure (7), qui est agencée pour serrer fermement une partie du produit semi-fini (8), formant la première branche (1, 1') du profil prédéterminé entre elle et la moulure inférieure (6), sachant que les surfaces tournées l'une vers l'autre des deux moulures (6, 7) sont inégales et complémentaires l'une par rapport à l'autre et ont la même forme que la première branche (1, 1') du profil prédéterminé et le dispositif comporte au moins un galet (17, 27) pour le profilage à froid du produit semi-fini (8) soutenu par la moulure inférieure (6) au profil prédéterminé,
**caractérisé en ce qu'**
au moins la moulure inférieure (6) est fixée à un coulisseau (10), qui peut être déplacé horizontalement sur une plateforme (11) le long d'une voie droite (13), et
une structure de réglage (14, 24) est fixée à au moins un côté de la voie (13) sur la plateforme (11) et la structure de réglage (14) contient une base (15, 25), qui peut être déplacée verticalement et est logée pouvant tourner sur au moins un galet (17, 27).

2. Dispositif selon la revendication 1, **caractérisé en ce que** sur au moins un côté de la voie (13) ou les deux côtés de la voie (13) est fixée une série de structures de réglage (14, 14', 14'', 14'''; 24, 24', 24'', 24''') distantes les unes des autres sur la plateforme (11), lesquelles contiennent respectivement une base verticalement mobile (15, 25) sur laquelle est logé un galet (17, 27).

3. Dispositif selon la revendication 1 ou 2, **caractérisé en ce qu'**au moins un galet (17, 27) est logé pouvant librement tourner sur sa base (15, 25).

4. Dispositif selon l'une quelconque ou plusieurs des revendications précédentes 1 à 3, **caractérisé en ce qu'**au moins un galet (17, 27) est logé dans l'ensemble pouvant pivoter sur sa base (15, 25).

5. Dispositif selon l'une quelconque ou plusieurs des revendications précédentes 1 à 4, **caractérisé en ce qu'**au moins un galet (17, 27) ou chaque galet (17, 27) est soit cylindrique soit relativement conique en pointe.

6. Dispositif selon l'une quelconque ou plusieurs des revendications précédentes 1 à 5, **caractérisé en ce que** la ou chaque base (15, 25) peut être déplacée également horizontalement, transversalement à la direction longitudinale du profil.

7. Dispositif selon l'une quelconque ou plusieurs des revendications précédentes 1 à 6, **caractérisé par** une commande forcée mécanique de la position de la ou de chaque base (15, 25) par les moulures (6, 7) pendant le mouvement de celles-ci sur le coulisseau (10) sur la plateforme (11).

8. Dispositif selon la revendication 1, **caractérisé en ce qu'**il contient une plateforme horizontale (41) par laquelle les moulures (6, 7) sont supportées et **en ce que** la base, sur laquelle au moins un galet (47) est logé, constitue une partie d'une structure de réglage (44), qui est supportée par une plateforme auxiliaire (48), sachant qu'une surface plane sur laquelle la structure de réglage (44) est fixée à la plateforme auxiliaire (48), est attenante en angle oblique à une surface plane de la plateforme horizontale (41).

9. Procédé de réalisation d'un profil à partir d'un produit semi-fini (8) en tôle, notamment d'un profil prédéterminé avec une hauteur et/ou une largeur variable et avec au moins deux branches passant dans sa direction longitudinale et angulaires l'une par rapport à l'autre dans son plan transversal (1, 1'; 2, 2', 2''; 3, 3', 3''), sachant qu'une première branche (1, 1') a de ce fait une forme partiellement inégale, comprenant les étapes suivantes:
- préparation d'une moulure inférieure (6), qui comporte une forme pour soutenir dessus la première branche (1, 1') sur toute sa longueur et largeur avec un profil prédéterminé et soutien de la première branche (1, 1') sur la moulure inférieure (6) pour un profilage à froid par au moins un galet (17, 27);
- préparation d'une moulure supérieure (7), sachant que les surfaces tournées l'une vers l'autre de la moulure inférieure (6) et supérieure (7) sont inégales et complémentaires l'une par rapport à l'autre et ont la même forme que la première branche (1, 1') du profil prédéterminé;
- fixation de la moulure inférieure (6) à un coulisseau (10), qui peut être déplacé sur une plateforme (11) le long d'une voie droite (13);
- mise en place et fixation d'une structure de réglage (14, 24) sur la plateforme (11) sur au moins un côté de la voie (13), sachant que la structure de réglage (14) contient une base (15, 25) sur laquelle est logé pouvant tourner au moins un galet (17, 27) et la base (15, 25) peut être déplacée verticalement;
- serrage d'une partie du produit semi-fini (8), qui forme la première branche (1, 1') avec le profil prédéterminé, entre la moulure inférieure (6) et la moulure supérieure (7);
- profilage à froid du produit semi-fini (8) sur la moulure inférieure (6) et la moulure supérieure (7) au profil prédéterminé par au moins un galet (17, 27);
- sachant qu'au moins un galet (17, 27) est verticalement déplacé conformément à la forme prédéterminée de la première branche (1, 1').

10. Procédé selon la revendication 9, **caractérisé en ce qu'**un profil en forme de U ou de chapeau est réalisé, dont le fond est formé par la première branche (1, 1').

11. Procédé selon l'une quelconque ou plusieurs des revendications précédentes 9-10, **caractérisé en ce qu'**un profil est réalisé avec une hauteur modifiable et une largeur constante.

12. Procédé selon l'une quelconque ou plusieurs des revendications précédentes 9 à 11, **caractérisé en ce que** le produit semi-fini (8) est placé dans un état plan entre les deux moulures (6, 7) et **en ce que** la première branche (1, 1') du profil prédéterminé est formée, alors que le produit semi-fini (8) est serré entre les deux moulures (6, 7).

13. Procédé selon l'une quelconque ou plusieurs des revendications précédentes 9 à 12, **caractérisé en ce que** le produit semi-fini (8) est placé dans un état entre les deux moulures (6, 7) dans lequel il est préformé de telle manière que la partie du produit semi-fini (8) formant la première branche (1, 1') du profil prédéterminé a déjà pour l'essentiel la forme souhaitée pas plane partout.
